# EUROPÄISCHE PATENTSCHRIFT

(11) **EP 3 463 031 B1**
(45) Veröffentlichungstag und Bekanntmachung des Hinweises auf die Patenterteilung: **11.03.2020**
(21) Anmeldenummer: 17720492.2
(22) Anmeldetag: 02.05.2017
(51) Int. Cl.: A47L 15/50, A47L 15/00

(54) **HAUSHALTSGESCHIRRSPÜLMASCHINE**
DOMESTIC DISHWASHER
LAVE-VAISSELLE DOMESTIQUE

(30) Priorität: 25.05.2016 DE 102016209117
(43) Veröffentlichungstag der Anmeldung: 10.04.2019
(73) Patentinhaber: BSH Hausgeräte GmbH, 81739 München (DE)
(72) Erfinder: RITTNER, Martin, 86465 Welden (DE); ISBILEN, Ersin, 89415 Lauingen (DE); STECK, Thomas, 89438 Holzheim (DE)
(86) Internationale Anmeldenummer: PCT/EP2017/060334
(87) Internationale Veröffentlichungsnummer: WO 2017/202574

(56) Entgegenhaltungen:
- WO-A1-2014/102367
- WO-A1-2015/185631
- DE-A1-102014 213 986

## Beschreibung

Die vorliegende Erfindung betrifft eine Haushaltsgeschirrspülmaschine.

Eine Haushaltsgeschirrspülmaschine weist einen Spülbehälter und zumindest eine in den Spülbehälter hinein und aus diesem heraus verlagerbare Spülgutaufnahme auf. Die Geschirrspülmaschine kann mehrere übereinander angeordnete Spülgutaufnahmen, wie beispielsweise einen Unterkorb, einen Oberkorb oder einen Besteckkorb aufweisen. Da der Unterkorb nahe einem Boden des Spülbehälters angeordnet ist, ist es zum Be- und Entladen des Unterkorbs erforderlich, dass der Benutzer in die Knie geht oder sich zum Unterkorb hin bückt.

Dies wird teilweise als unbequem empfunden, weshalb aus dem Stand der Technik sog. Lower Rack Elevation - Systeme bekannt geworden sind, also Hebevorrichtungen zum zumindest teilautomatischen Anheben des Unterkorbs. Beispielsweise beschreibt die DE 10 2014 210 721 A1 eine derartige Hebevorrichtung.

Problematisch bei derartigen Systemen ist, dass bei Anhebung des Unterkorbs sichergestellt sein muss, dass es zu keiner Kollision mit dem Oberkorb kommt. Zwar ist beispielsweise in der DE 10 2014 210 721 A1 beschrieben, wie eine Position des Unterkorbs während des Anhebens derart fixiert werden kann, dass sich dieser nicht mehr linear horizontal entlang der diesen lagernden Führungsschiene bewegt, was dort durch zwei ineinandergreifende Sperrstücke erreicht wird. Gleichwohl kann es immer noch zu einem Zusammenstoß mit dem Oberkorb kommen, wenn dieser zumindest teilweise ausgezogen ist.

Die WO 2014/102367 A1 beschreibt eine Haushaltsgeschirrspülmaschine mit einer Vorrichtung zur Anhebung des Unterkorbs, wobei eine Steuereinheit die Vorrichtung deaktiviert, wenn der Oberkorb nicht vollständig eingeschoben ist.

Eine Aufgabe der vorliegenden Erfindung besteht somit darin, eine verbesserte Haushaltsgeschirrspülmaschine bereitzustellen.

Demgemäß wird eine Haushaltsgeschirrspülmaschine mit einer unteren und einer oberen Spülgutaufnahme, einer ersten Sensoreinrichtung zum Erfassen einer Position der oberen Spülgutaufnahme, einer Antriebseinrichtung und einer Steuereinrichtung, welche dazu eingerichtet ist, in Abhängigkeit von der erfassten Position der oberen Spülgutaufnahme die Antriebseinrichtung zum Anheben der unteren Spülgutaufnahme anzusteuern, bereitgestellt.

Indem die Position der oberen Spülgutaufnahme erfasst wird, kann eine Kollisionsprüfung durch die Steuereinrichtung erfolgen. Je nach Ergebnis dieser Kollisionsprüfung, wird dann die untere Spülgutaufnahme angehoben oder nicht. Weiter ist denkbar, dass die untere Spülgutaufnahme nur langsam angehoben wird und ein Warnsignal an einen Benutzer ausgegeben wird. Entsprechend kann eine Kollision von unterer und oberer Spülgutaufnahme bzw. eine Kollision von diesen zugeordneten Mechaniken, wie Schwenkarmen und/oder Führungsschienen, vermieden werden.

Die Kollisionsprüfung kann vielfältig ausgestaltet sein. Im einfachsten Fall wird nur eine einzige Position der oberen Spülgutaufnahme erfasst, beispielsweise durch einen Schalter, welcher in einer Endlage oder sonstigen definierten Position mittels der oberen Spülgutaufnahme ausgelöst wird. Die Kollisionsprüfung der Steuereinrichtung besteht dann schlicht darin, zu erkennen, ob ein entsprechendes Signal des Schalters anliegt. Wenn ja, wird die untere Spülgutaufnahme angehoben, wenn nein, wird bleibt sie an Ort und Stelle.

In anderen Ausführungsformen wiederum können die Positionen der unteren und oberen Spülgutaufnahmen in Echtzeit (real-time) erfasst werden. Die Positionen können dabei sowohl X-Positionen also auch Z-Positionen betreffen, wobei X die horizontale Achse meint, entlang derer die untere und obere Spülgutaufnahme aus einem Spülbehälter der Geschirrspülmaschine heraus und in diesen hinein bewegt werden können, und Z die vertikale Achse meint. Die Steuereinrichtung steuert die Antriebseinrichtung dann aufgrund eines räumlichen Models für jede X-Y-Position in Echtzeit an bzw. stoppt oder verlangsamt den Anhebevorgang.

"Spülgutaufnahme" meint einen Geschirrkorb oder eine Besteckablage.

Die erste Sensoreinrichtung - wie auch die später erwähnte zweite Sensoreinrichtung - kann z.B. als Schalter, magnetischer Sensor, insbesondere Reed- oder Hallsensor, oder optischer Sensor, insb. Lichtschranke oder Laserabstandsmesser, ausgebildet sein. Die erste und/oder die zweite Sensoreinrichtung kann mit ein oder mehreren Messobjekten zusammenwirken, um die Position der oberen bzw. unteren Spülgutaufnahme zu erfassen. Bei dem Messobjekt - auch als Target bezeichnet - kann es sich bspw. um ein Magnetelement, insbesondere aus permanentmagnetischem Material, handeln. Dabei wirkt erfindungsgemäß die erste Sensoreinrichtung mit dem Messobjekt zusammen, um die Position der oberen Spülgutaufnahme zu bestimmen.

Die Antriebseinrichtung kann z.B. als Elektromotor ausgebildet sein. Die erfasste Position kann bedeuten, wie vorstehend erwähnt, dass eine große Anzahl von Positionen oder auch nur zwei Positionen (Schalter betätigt oder nicht) erfasst werden. Die erfasste Position kann die Position der oberen Spülgutaufnahme in X sein. Zusätzlich kann die Position der oberen Spülgutaufnahme in Z erfasst werden.

Die Antriebseinrichtung kann dazu eingerichtet sein, die gesamte für das Anheben der unteren Spülgutaufnahme erforderliche Kraft zu erzeugen. In anderen Ausführungsformen kann sie lediglich eine Unterstützungskraft erzeugen. Dabei ist bevorzugt vorgesehen, dass eine Sensoreinrichtung eine von dem Benutzer aufgebrachte Betätigungskraft erfasst. Die Antriebseinrichtung hebt dann die untere Spülgutaufnahme in Abhängigkeit von der erfassten Betätigungskraft an, erzeugt also nur eine für das Anheben der unteren Spülgutaufnahme erforderliche Teilkraft.

Grundsätzlich kann das Anheben der unteren Spülgutaufnahme zwischen einer ersten und einer zweiten Position derselben erfolgen, wobei sie in der zweiten Position höher angeordnet ist als in der ersten Position. Optional kann in vertikaler Richtung eine Oberseite der unteren Spülgutaufnahme in deren zweiter Position über, auf gleiche Höhe wie oder knapp unterhalb (gemeint sind maximal 10, bevorzugt maximal 5 cm unterhalb) einer Unterseite der oberen Spülgutaufnahme angeordnet sein, wobei "Seite" jede obere bzw. untere Begrenzung der unteren bzw. oberen Spülgutaufnahme meint, bspw. einen äu-ßersten Draht oder ein äußerstes Kunststoffteil. Alternativ oder zusätzlich kann in der zweiten Position der unteren Spülgutaufnahme in horizontaler Richtung eine Rückseite derselben vor einer Vorderseite der oberen Spülgutaufnahme angeordnet sein, wobei "Seite" jede hintere bzw. vordere Begrenzung der unteren bzw. oberen Spülgutaufnahme meint, bspw. einen äußersten Draht oder ein äußerstes Kunststoffteil. In der ersten Position der unteren Spülgutaufnahme kann diese in vertikaler Richtung bspw. mit Rollen derselben eine horizontale Türinnenwand der Haushaltsgeschirrspülmaschine berühren oder sonst in der Nähe der horizontalen Türinnenwand angeordnet sein. Ferner ist die untere Spülgutaufnahme in der ersten Position bevorzugt vollständig oder zumindest überwiegend (größer 50% ihrer Länge) aus dem Spülbehälter herausgezogen.

Die Steuereinrichtung kann als Rechnereinrichtung, insbesondere Mikroprozessor, ausgebildet sein.

Gemäß einer Ausführungsform ist eine zweite Sensorreinrichtung zum Erfassen einer Position der unteren Spülgutaufnahme vorgesehen, wobei die Steuereinrichtung dazu eingerichtet ist, die Antriebseinrichtung zum Anheben der unteren Spülgutaufnahme in Abhängigkeit von der erfassten Position der unteren und oberen Spülgutaufnahme anzusteuern.

Diese Ausführungsform ist gerade dann besonders vorteilhaft, wenn der Bewegungspfad der unteren Spülgutaufnahme variieren kann, insbesondere von dem Verhalten des Benutzers abhängig ist, etwa weil die untere Spülgutaufnahme entlang ihrer Führungsschiene horizontal frei beweglich ist, während diese angehoben wird. Ist der Bewegungspfad der unteren Spülgutaufnahme dagegen stets bekannt, also nicht variabel, wie dies beispielsweise bei der in der DE 10 2014 210 721 A1 oder auch in den nachstehenden Figuren 4 bis 7 beschriebenen Lösung aufgrund der mit Hilfe des Sperrstücks und Sperrgegenstücks gesperrten horizontalen Bewegung der unteren Spülgutaufnahme entlang der Führungsschiene beim Verschwenken der unteren Spülgutaufnahme der Fall ist, kann eine Erfassung der Position der unteren Spülgutaufnahme entfallen. In Ausführungsformen kann daher vorgesehen sein, dass ausschließlich die Position der oberen Spülgutaufnahme erfasst wird, d.h. die Position der unteren Spülgutaufnahme wird nicht erfasst, was vorteilhaft zu einer einfacheren Steuerung führt.

Gemäß einer weiteren Ausführungsform ist die Steuereinrichtung dazu eingerichtet, die erfasste Position der oberen Spülgutaufnahme mit einer ersten Freigabebedingung und/oder die erfasste Position der unteren Spülgutaufnahme mit einer zweiten Freigabebedingung zu vergleichen, und die Antriebseinrichtung zum Anheben der unteren Spülgutaufnahme nur dann anzusteuern, wenn die erste und/oder zweite Freigabebedingung erfüllt ist.

Wie bereits vorstehend erwähnt, kann die Position der ersten und zweiten Spülgutaufnahme in X und ggf. in Z erfasst werden. Entsprechend kann die erste und/oder zweite Freigabebedingung (jeweils) eine X und ggf. eine Z Koordinate aufweisen.

Gemäß einer weiteren Ausführungsform weist die Haushaltsgeschirrspülmaschine einen Spülbehälter auf, wobei die erste Freigabedingung erfüllt ist, wenn sich die obere Spülgutaufnahme einer Endlage befindet, in welcher diese in den Spülbehälter eingeschoben ist.

"Eingeschoben" meint, dass die obere Spülgutaufnahme gegen einen rückwärtigen Anschlag geschoben ist. Dieser Anschlag kann sich aus dem Zusammenspiel von Führungsschiene, oberer Spülgutaufnahme und Befestigung der Führungsschiene an der Spülbehälterseitenwand ergeben.

Gemäß einer weiteren Ausführungsform ist die zweite Freigabebedingung erfüllt, wenn sich die untere Spülgutaufnahme in einer Endlage befindet, in welcher sie zumindest teilweise aus dem Spülbehälter herausgezogen ist.

Letztlich sollte die Endlage der unteren Spülgutaufnahme so definiert sein, dass es bei dem sich anschließenden Anhebevorgang - dessen Bewegung in der Regel vorbekannt ist - zu keiner Kollision mit der oberen Spülgutaufnahme kommt. Die untere Spülgutaufnahme kann in ihrer Endlage bspw. zu über 50% aus dem Spülbehälter herausragen. Alternativ oder zusätzlich kann die untere Spülgutaufnahme in ihrer Endlage gegen einen frontseitigen (entsprechend der Gerätfront der Haushaltsgeschirrspülmaschine) Anschlag gezogen sein. Der Anschlag kann sich aus dem Eingriff eines an der unteren Spülgutaufnahme befestigten Sperrstücks sowie eines an einem Schlepphebel vorgesehenen Gegensperrstücks ergeben. Ganz allgemein kann sich der Anschlag aus einem Zusammenwirken der unteren Spülgutaufnahme oder deren Führungsschiene mit einem behälterseitigen Anschlag in horizontaler Richtung ergeben.

Gemäß einer weiteren Ausführungsform umfasst die Haushaltsgeschirrspülmaschine eine Führungseinrichtung, entlang derer die untere Spülgutaufnahme in den Spülbehälter in linearer, horizontaler Richtung hinein und aus diesem heraus verlagerbar ist, zumindest einen mit Hilfe der Antriebseinrichtung angetriebenen Schwenkarm, welcher einerseits an der Führungseinrichtung und andererseits an dem Spülbehälter angelenkt ist, und einen Schlepphebel, welcher einerseits an dem Spülbehälter angelenkt und andererseits mit der unteren Spülgutaufnahme in deren Endlage in Eingriff bringbar ist, um während des Anhebens derselben mit Hilfe der Antriebseinrichtung die Bewegung der unteren Spülgutaufnahme in der linearen, horizontalen Richtung zu steuern.

Mithilfe des Schlepphebels wird vorteilhaft die Bewegung der unteren Spülgutaufnahme gesteuert, insbesondere in einer Richtung heraus aus dem Spülbehälter limitiert. Bei der Führungseinrichtung kann es sich beispielsweise um zumindest zwei Führungsschienen handeln, welche nach dem Teleskopprinzip ineinander laufen. Alternativ kann es sich bei der Führungseinrichtung um eine Führungsschiene handeln, in welcher Rollen laufen.

Gemäß einer weiteren Ausführungsform weist der Schlepphebel ein mit einem an der unteren Spülgutaufnahme angeordneten Sperrstück in Eingriff bringbares Sperrgegenstück auf, wobei das Sperrstück und Sperrgegenstück während des Anhebens der unteren Spülgutaufnahme derart gegeneinander verdreht sind, dass ein Verlagern der unteren Spülgutaufnahme gegenüber dem Schlepphebel in der linearen Richtung gesperrt ist.

Entsprechend ist - wie bereits einleitend ausgeführt - bei dieser Ausführungsform der Bewegungspfad der unteren Spülgutaufnahme definiert, sodass grundsätzlich auf die zweite Sensoreinrichtung verzichtet werden kann. Andererseits kann jedoch die zweite Sensoreinrichtung bei dieser Ausführungsform zur Überprüfung dienen, ob überhaupt das Sperrstück und Sperrgegenstück miteinander in Eingriff gelangt sind.

Gemäß einer weiteren Ausführungsform weist das Erfassen der Position der oberen Spülgutaufnahme ein Erfassen von deren Position in horizontaler Richtung und vertikaler Richtung auf, wobei die Steuereinrichtung dazu eingerichtet ist, in Abhängigkeit von der erfassten Position der oberen Spülgutaufnahme in horizontaler und vertikaler Richtung die Antriebseinrichtung zum Anheben der unteren Spülgutaufnahme anzusteuern.

Entsprechend dieser Ausführungsform wird also die Position der oberen Spülgutaufnahme in X- und Z-Richtung erfasst und beim Anheben der unteren Spülgutaufnahme berücksichtigt. Insbesondere wird die Aufwärtsbewegung der unteren Spülgutaufnahme gestoppt, wenn sich diese auf gleicher Höhe mit (und in horizontaler Richtung vor) der oberen Spülgutaufnahme befindet, um eine Kollision der Hubmechanik mit der oberen Spülgutaufnahme zu vermeiden.

Erfindungsgemäß umfasst die Haushaltsgeschirrspülmaschine eine Führungseinrichtung, entlang derer die obere Spülgutaufnahme in den Spülbehälter in linearer, horizontaler Richtung hinein und aus diesem heraus verlagerbar ist, wobei ein der ersten Sensoreinrichtung zugeordnetes Messobjekt an der oberen Spülgutaufnahme in der linearen, horizontalen Richtung fest angebracht ist.

Dadurch kann die Position der oberen Spülgutaufnahme in der X-Richtung (lineare, horizontale Richtung) einfach erfasst werden. Hinsichtlich der Ausgestaltung der Führungseinrichtung gilt das bereits vorstehend Ausgeführte.

Gemäß einer weiteren Ausführungsform ist ein weiteres Messobjekt einer weiteren Sensoreinrichtung auch in vertikaler Richtung an der oberen Spülgutaufnahme fest angebracht ist.

Dadurch kann mithilfe der weiteren Sensoreinrichtung auch eine Position der oberen Spülgutaufnahme in der Z-Richtung (vertikalen Richtung) erfasst werden. Dies ist bei höhenverstellbaren Spülgutaufnahmen besonders vorteilhaft. Bevorzugt können bei dieser Ausführungsform der weiteren Sensoreinrichtung mehrere Messobjekte zugeordnet sein, welche jeweils fest an der oberen Spülgutaufnahme befestigt sind. Dadurch kann die Erfassung der Position in der X- und Z-Richtung messtechnisch einfach dargestellt werden.

Erfindungsgemäß umfasst die Haushaltsgeschirrspülmaschine eine Höhenverstelleinrichtung, mit Hilfe derer die obere Spülgutaufnahme in vertikaler Richtung gegenüber der Führungseinrichtung verstellbar ist, wobei die Höhenverstelleinrichtung einen in der vertikalen Richtung stationären Abschnitt aufweist, an welchem das Messobjekt der ersten Sensoreinrichtung angebracht ist.

Höhenverstelleinrichtungen für Haushaltsgeschirrspülmaschinen sind allgemein bekannt und dienen dazu, oberhalb der oberen Spülgutaufnahme mehr Platz in der Höhe zu schaffen, um dort beispielweise Töpfe, langstielige Gläser oder dergleichen anordnen zu können. Soll nun ausschließlich die Position der oberen Spülgutaufnahme in der X-Richtung erfasst werden, so würde -je nach Ausführungsform der ersten Sensoreinrichtung - eine Verstellung der oberen Spülgutaufnahme in ihrer Höhe (als Folge der Betätigung der Höhenverstelleinrichtung durch den Benutzer) zu einem Messfehler bei der entsprechenden Messung führen. Erfindungsgemäß wird jedoch das Messobjekt an einem solchen Abschnitt der Höhenverstelleinrichtung angebracht, welcher sich bei einer Betätigung derselben zwecks Verstellung der oberen Spülgutaufnahme in der Höhe gerade nicht in der Höhe bewegt, also stationär ist. Dieser Abschnitt der Höhenverstelleinrichtung ist typischerweise unmittelbar an der Führungseinrichtung befestigt.

Gemäß einer weiteren Ausführungsform umfasst die Haushaltsgeschirrspülmaschine eine Führungseinrichtung, entlang derer die untere Spülgutaufnahme in den Spülbehälter in linearer, horizontaler Richtung hinein und aus diesem heraus verlagerbar ist, wobei ein der zweiten Sensoreinrichtung zugeordnetes Messobjekt an der unteren Spülgutaufnahme in der linearen, horizontaler Richtung fest angebracht ist.

Dadurch kann auf einfache Weise die Position der unteren Spülgutaufnahme in der X-Richtung erfasst werden. Insbesondere kann das Messobjekt an einem Kunststoffspritzgussbauteil vorgesehen, insbesondere in dieses integriert sein. Das Kunststoffspritzgussbauteil kann an einem Korb der Spülgutaufnahme lösbar befestigbar, insbesondere anclipsbar, sein.

Gemäß einer weiteren Ausführungsform ist das der zweiten Sensoreinrichtung zugeordnete Messobjekt an dem Sperrstück befestigt.

Dadurch kann die Position des Sperrstücks erfasst werden. Von der Position des Sperrstücks kann abgeleitet werden, ob sich dieses in Eingriff mit dem Sperrgegenstück befindet oder nicht.

Gemäß einer weiteren Ausführungsform umfasst die Haushaltsgeschirrspülmaschine einen Spülbehälter mit einer Wandung, an oder hinter welcher die erste und/oder zweite Sensoreinrichtung angebracht ist.

Vorteilhaft lässt sich die erste und/oder zweite Sensoreinrichtung so einfach verbauen und ist außerdem korrosionsgeschützt.

Gemäß einer weiteren Ausführungsform weist der Schlepphebel die zweite Sensoreinrichtung aufweist.

Dadurch kann die zweite Sensoreinrichtung nahe an dem Messobjekt in seiner Endlage angeordnet sein, was die Erfassung signaltechnisch vereinfacht (beispielsweise kann eine kleinere Spule verwendet werden).

Gemäß einer weiteren Ausführungsform umfasst die Haushaltsgeschirrspülmaschine eine Eingabeeinrichtung zum Erfassen einer Eingabe eines Benutzers und eine Ausgabeeinrichtung zum Ausgeben einer Ausgabe an einen Benutzer, wobei die Steuereinrichtung dazu eingerichtet ist, bei der erfassten Eingabe und erfüllter erster und/oder zweiter Freigabebedingung die Antriebseinrichtung zum Anheben der unteren Spülgutaufnahme anzusteuern und bei der erfassten Eingabe und nicht-erfüllter erster und/oder zweiter Freigabebedingung die Ausgabeeinrichtung zum Ausgeben der Ausgabe an den Benutzer anzusteuern.

Mithilfe der Eingabeeinrichtung kann der Benutzer seinen Wusch mitteilen, die untere Spülgutaufnahme anzuheben. Die Steuereinrichtung überprüft dann, ob die dafür erforderliche(n) Freigabebedingung(en) vorliegt bzw. vorliegen. Ist dies der Fall, hebt sie die untere Spülgutaufnahme an. Andernfalls signalisiert sie dem Benutzer, dass dies nicht möglich ist. Der Benutzer hat dann die Möglichkeit einzugreifen, beispielsweise kann er ggf. die obere Spülgutaufnahme vollständig einschieben, die untere Spülgutaufnahme weiter herausziehen oder hohes Spülgut aus der unteren Spülgutaufnahme herausnehmen, um eine Kollision mit der oberen Spülgutaufnahme beim Anheben der unteren Spülgutaufnahme zu vermeiden. Die Eingabe kann bspw. akustisch (insb. Sprachsteuerung), haptisch (insb. Taster wie Schalter oder Knopf), induktiv (insb. induktive Erfassung eines Fingers des Benutzers) oder optisch (insb. Erfassung einer Geste des Benutzers) erfolgen.

Gemäß einer weiteren Ausführungsform umfasst die Ausgabe eine akustische, optische oder haptische Information.

Als Ausgabeeinrichtung für die akustische Information kommt ein Lautsprecher in Betracht. Eine optische Information kann bspw. mit Hilfe einer Einzel-Diode oder eines Displays ausgegeben werden. Ein haptisches Feedback ist insbesondere in der Konstellation denkbar, dass die Antriebseinrichtung - wie einleitend ausgeführt - lediglich eine Unterstützungskraft erzeugt. Die Ausgabeeinrichtung kann in diesem Fall durch die Antriebseinrichtung selbst verwirklicht sein, die in diesem Fall keine Unterstützungskraft erzeugt und der Benutzer entsprechend eine erschwerte Betätigung erfährt, oder aber die Antriebseinrichtung kann gegen die von dem Benutzer aufgebrachte Betätigungskraft arbeiten. Weiter alternativ oder zusätzlich kann die Antriebseinrichtung einen haptisch erfahrbaren Rütteleffekt an der unteren Spülgutaufnahme erzeugen. Die Eingabeeinrichtung ist bspw. als die bereits einleitend genannte Sensoreinrichtung zur Erfassung einer von dem Benutzer auf die untere Spülgutaufnahme aufgebrachten Betätigungskraft ausgebildet.

Gemäß einer weiteren Ausführungsform erfasst die Eingabeeinrichtung die Eingabe haptisch, und die Ausgabeeinrichtung gibt die Ausgabe optisch aus, wobei die Eingabeeinrichtung und die Ausgabeeinrichtung benachbart zueinander angeordnet sind.

"Benachbart" ist hier so zu verstehen, dass sich die Eingabe- und Ausgabeeinrichtung beide im Blickfeld eines die Eingabeeinrichtung betätigenden Benutzers befinden. Ein entsprechender Warnhinweis, dass die untere Spülgutaufnahme nicht angehoben werden kann, wird dadurch für diesen unmittelbar bei der Eingabe des Anhebe-Wunsches wahrnehmbar.

Weitere vorteilhafte Ausgestaltungen und Aspekte der Haushaltsgeschirrspülmaschine sind Gegenstand der Unteransprüche sowie der im Folgenden beschriebenen Ausführungsbeispiele. Im Weiteren wird die Haushaltsgeschirrspülmaschine anhand von bevorzugten Ausführungsformen unter Bezugnahme auf die beigelegten Figuren näher erläutert.
- Fig. 1: zeigt eine schematische Schnittansicht einer Ausführungsform einer Haushaltsgeschirrspülmaschine, wobei sich eine untere Spülgutaufnahme derselben in einer ausgezogenen, abgesenkten Position befindet;
- Fig. 2: zeigt eine weitere schematische Schnittansicht der Haushaltsgeschirrspülmaschine gemäß Fig. 1, wobei sich die untere Spülgutaufnahme derselben in einer ausgezogenen, angehobenen Position befindet;
- Fig. 3: zeigt eine schematische Teilschnittansicht aus Fig. 1 zur Illustration einer Antriebseinrichtung sowie einer Steuereinrichtung derselben;
- Fig. 4: zeigt eine vergrößerte schematische Ansicht einer Ausführungsform eines Schlepphebels aus Fig. 1;
- Fig. 5: zeigt eine vergrößerte schematische Ansicht einer Ausführungsform einer Lagerstelle des Schlepphebels gemäß Fig. 4;
- Fig. 6: zeigt eine weitere vergrößerte schematische Ansicht der Lagerstelle gemäß Fig. 5;
- Fig. 7: zeigt einen schematischen Teilschnitt durch eine Spülbehälterwand im Bereich der Lagerstelle aus Fig. 5;
- Fig. 8: zeigt vergrößert die Ansicht aus Fig. 1, wobei eine Höhenverstelleinrichtung für die obere Spülgutaufnahme illustriert ist; und
- Fig. 9: zeigt eine Schaltung für die Haushaltsgeschirrspülmaschine aus Fig. 1.

In den Figuren sind gleiche oder funktionsgleiche Elemente mit denselben Bezugszeichen versehen worden, sofern nichts anderes angegeben ist.

Die Fig. 1 und 2 zeigen jeweils eine schematische Schnittansicht einer bevorzugten Ausführungsform einer Haushaltsgeschirrspülmaschine 1 (im Weiteren kurz "Geschirrspülmaschine").

Die Geschirrspülmaschine 1 weist einen Spülbehälter 2 auf, der durch eine Tür 3, insbesondere wasserdicht, verschließbar ist. Hierzu kann zwischen der Tür 3 und dem Spülbehälter 2 eine Dichteinrichtung vorgesehen sein. Der Spülbehälter 2 und die Tür 3 können eine Spülkammer 4 der Geschirrspülmaschine 1 zum Spülen von Spülgut bilden. Die Tür 3 ist in den Fig. 1 und 2 in ihrer geöffneten Stellung dargestellt. Durch ein Schwenken um eine an einem unteren Ende der Tür 3 vorgesehenen Schwenkachse kann die Tür 3 geschlossen oder geöffnet werden.

Der Spülbehälter 2 weist einen Boden 5, eine dem Boden 5 gegenüberliegend angeordnete Decke 6 und eine der Tür 3 gegenüberliegend angeordnete Rückwand 7 auf. Ferner weist der Spülbehälter 2 zwei einander gegenüberliegend angeordnete Seitenwände 8, 9 auf. Die Seitenwand 9 ist in den Fig. 1 und 2 nur abschnittsweise dargestellt. Der Spülbehälter 2 ist vorzugsweise quaderförmig. Der Spülbehälter 2 ist vorzugsweise aus einem Metallwerkstoff, insbesondere aus einem Metallblech, gefertigt. Beispielsweise kann der Spülbehälter 2 aus einem Edelstahlblech gefertigt sein. Der Boden 5 kann auch aus einem Kunststoffmaterial gefertigt sein.

Die Geschirrspülmaschine 1 weist zumindest eine Spülgutaufnahme 10 auf. Vorzugsweise kann die Geschirrspülmaschine 1 mehrere Spülgutaufnahmen 10, 11 aufweisen. Die Spülgutaufnahmen 10, 11 sind vorzugsweise übereinander in dem Spülbehälter 2 angeordnet. Dabei kann die Spülgutaufnahme 10 eine untere Spülgutaufnahme oder ein Unterkorb und die Spülgutaufnahme 11 eine obere Spülgutaufnahme oder ein Oberkorb sein. Ferner kann die Geschirrspülmaschine 1 eine oberhalb der Spülgutaufnahme 11 angeordnete Besteckschublade umfassen. Die Spülgutaufnahmen 10, 11 sind vorzugsweise kastenförmig. Böden und Wände der Spülgutaufnahmen 10, 11 sind gitterförmig. Jede Spülgutaufnahme 10, 11 ist in einer Einschubrichtung E wahlweise in den Spülbehälter 2 hinein oder entgegen der Einschubrichtung E in einer Auszugsrichtung A aus diesem heraus verlagerbar. An den Spülgutaufnahmen 10, 11 kann jeweils ein Handgriff 12 vorgesehen sein. Die Einschub- und Auszugrichtung E, A entsprechen vorliegend einer horizontalen, linearen Bewegung entlang einer mit X bezeichneten Achse bzw. Richtung. Senkrecht dazu in Gerätehochrichtung, also senkrecht zu dem Behälterboden 5, weist die vertikale Achse bzw. Richtung, vorliegend mit Z bezeichnet.

Die Spülgutaufnahmen 10, 11 sind mithilfe von Führungseinrichtungen 13 in den Spülbehälter 2 hinein oder aus diesem heraus verlagerbar. Die Führungseinrichtungen 13 können als sogenannte Teleskopschienen ausgebildet sein. Vorzugsweise sind jeder Spülgutaufnahme 10, 11 zwei derartige Führungseinrichtungen 13 zugeordnet, die jeweils beidseits der Spülgutaufnahmen 10, 11 angeordnet sind. Die Spülgutaufnahmen 10, 11 können in die Führungseinrichtungen 13 eingehängt sein. In den Fig. 1 und 2 ist nur eine Führungseinrichtung 13 der Spülgutaufnahme 10 gezeigt. Die Führungseinrichtung 13 kann eine erste Führungsschiene 14, eine zweite Führungsschiene 15 und eine Laufschiene 16 aufweisen, die zwischen der ersten Führungsschiene 14 und der zweiten Führungsschiene 15 angeordnet ist. Die Spülgutaufnahme 10 ist vorzugsweise an der zweiten Führungsschiene 15 befestigt und/oder in diese eingehängt. Die Laufschiene 16 ist gegenüber den Führungsschienen 14, 15 beweglich.

Die Spülgutaufnahme 10 ist von einer in Fig. 1 gezeigten Ausgangsposition P_{A} (vorliegend auch als "erste" Position bezeichnet) in eine in Fig. 2 gezeigte Endposition P_{E} (vorliegend auch als "erste" Position bezeichnet) anhebbar oder von der Endposition P_{E} in die Ausgangsposition P_{A} absenkbar.

In der Ausgangsposition P_{A} ist die Spülgutaufnahme 10 vollständig aus dem Spülbehälter 2 herausbewegt und in vertikaler Richtung Z in der Nähe der vertikal geöffneten Türe 3 angeordnet. In der Endposition P_{E} ist eine Rückseite 10a der Spülgutaufnahme 10 in horizontaler Richtung X vor der Vorderseite 11a der oberen Spülgutaufnahme 11. Ferner kann eine Oberseite 10b der Spülgutaufnahme 10 knapp oberhalb, auf gleiche Höhe wie oder knapp unterhalb (letzteres ist in Fig. 2 gezeigt) einer Unterseite 11b der Spülgutaufnahme 11 angeordnet sein.

Zum Zwecke des Anhebens bzw. Absenkens der unteren Spülgutaufnahme 10 weist die Geschirrspülmaschine 1 einen ersten Schwenkarm 18 und einen beabstandet von dem ersten Schwenkarm 18 angeordneten zweiten Schwenkarm 19 auf. Die Schwenkarme 18, 19 sind jeweils mit Lagerstellen 20, 21 an einer der Seitenwände 8, 9 des Spülbehälters 2 verschwenkbar befestigt. Insbesondere sind die Lagerstellen, 20, 21 Festlager. Die Lagerstelle 20 ist dabei in vertikaler Richtung auf gleicher Höhe wie die Lagerstelle 21 angeordnet. Die Schwenkarme 18, 19 sind weiterhin mit Lagerstellen 22, 23 verschwenkbar an der Führungseinrichtung 13 und insbesondere an der ersten Führungsschiene 14 befestigt. In der Fig. 1 sind die Schwenkarme 18, 19 vertikal positioniert. Das heißt, die Schwenkarme 18, 19 befinden sich in der Ausgangsposition P_{A} der Spülgutaufnahme 10 in vertikaler Anordnung.

Ferner ist eine in Fig. 3 gezeigte Antriebseinrichtung 24 sowie eine Steuereinrichtung 25 vorgesehen, die mit der Antriebseinrichtung 24 über eine Steuerleitung 26 verbunden sein kann. Die Antriebseinrichtung 24 umfasst einen Servomotor oder ist als Servomotor ausgebildet. Über die Steuerleitung 26 kann auch eine Stromversorgung der Antriebseinrichtung 24 erfolgen. Die Antriebseinrichtung 24 kann alternativ pneumatisch oder hydraulisch angetrieben sein. Die Antriebseinrichtung 24 und die Steuereinrichtung 25 sind beispielsweise zwischen der Seitenwand 8 des Spülbehälters 2 und der Seitenwand 27 des Gehäuses 28 der Geschirrspülmaschine 1 positioniert. Die Steuereinrichtung 25 kann weiterhin in die Antriebseinrichtung 24 integriert sein. Hierdurch ergibt sich ein besonders kompakter Aufbau. Insbesondere arbeitet die Steuereinrichtung 25 autark. Das heißt, sie arbeitet unabhängig von einer Steuereinrichtung der Geschirrspülmaschine 1.

Die Antriebseinrichtung 24 umfasst eine Abtriebswelle 29, die durch die Seitenwand 8 des Spülbehälters 2 hindurch in die Spülkammer 4 geführt ist. Zwischen der Abtriebswelle 29 und der Seitenwand 8 kann eine geeignete Dichteinrichtung vorgesehen sein. Die Abtriebswelle 29 ist vorzugsweise an der Lagerstelle 20 des ersten Schwenkarms 18 mit diesem drehfest verbunden, so dass die Antriebseinrichtung 24 ein Drehmoment auf den ersten Schwenkarm 18 aufbringen kann. Alternativ oder zusätzlich kann auch für den zweiten Schwenkarm 19 eine derartige Antriebseinrichtung 24 vorgesehen sein. An beiden Seitenwänden 8, 9 des Spülbehälters können derartige Antriebseinrichtungen 24 vorgesehen sein. Die Antriebseinrichtung 24 ist dazu eingerichtet, bei einem manuellen Anheben oder Absenken der Spülgutaufnahme 10 das Verlagern der Spülgutaufnahme 10 mit einer Unterstützungskraft zu unterstützen.

Nun zurückkehrend zu den Fig. 1 und 2, ist dort ein Steuerhebel oder Schlepphebel 30 gezeigt. Vorzugsweise ist beidseitig der Spülgutaufnahme 10 jeweils ein derartiger Schlepphebel 30 vorgesehen. Der Schlepphebel 30 ist mit einer Lagerstelle 31 drehbar an dem Spülbehälter 2 und insbesondere an jeweils einer der Seitenwände 8, 9 gelagert. Die Lagerstelle 31 ist dabei in vertikaler Richtung unter den Lagerstellen 20, 21 der Schwenkarme 18, 19 angeordnet. Der Schlepphebel 30 ist weiterhin mit einer Lagerstelle 32 an der Spülgutaufnahme 10 gelagert. Der Schlepphebel 30 ist dazu eingerichtet, die Spülgutaufnahme 10 beim Anheben oder Absenken so zu arretieren, dass die Spülgutaufnahme 10 beim Anheben oder Absenken derart an dem Schlepphebel 30 festgelegt ist, dass die an der Spülgutaufnahme 10 vorgesehene Lagerstelle 32 des Schlepphebels 30 gegenüber der Spülgutaufnahme 10 verschwenkbar, aber linear unverschieblich ist. Das heißt, beim Anheben oder Absenken der Spülgutaufnahme 10 ist die Lagerstelle 32 gegenüber der Spülgutaufnahme 10 nur verschwenkbar. Eine lineare Verschiebbarkeit der Lagerstelle 32 gegenüber der Spülgutaufnahme 10 ist nicht möglich. Somit kann die Spülgutaufnahme 10 auch nur in der Ausgangsposition P_{A} in den Spülbehälter 2 hinein oder aus diesem herausverlagert werden.

Die Fig. 4 zeigt in einer vergrößerten Ansicht den Schlepphebel 30 mit der Lagerstelle 32. Die Lagerstelle 32 umfasst ein an der Spülgutaufnahme 10 vorgesehenes Sperrstück 33 und ein an dem Schlepphebel 30 vorgesehenes Sperrgegenstück 34. Das Sperrgegenstück 34 ist C-förmig und weist eine in Bezug auf eine Drehachse 35 der Lagerstelle 32 radiale Öffnung 36 auf. Das Sperrstück 33 umfasst ein zapfenförmiges Sperrelement 37 mit einer abgeflachten Rückseite 38 und einer abgerundeten Vorderseite 39. Weiterhin umfasst das zapfenförmige Sperrelement 37 Einführschrägen 40, 41, die ein Einführen in die Öffnung 36 erleichtern. In der Fig. 4 sind das zapfenförmige Sperrelement 37 und das Sperrgegenstück 34 in einem Freigabezustand gezeigt, in dem das Sperrstück 33 gegenüber dem Sperrgegenstück 34 verdrehbar ist und das Sperrstück 33 gegenüber dem Sperrgegenstück 34 linear verschieblich ist, so dass das Sperrstück 33 aus dem Sperrgegenstück 34 herausfahrbar und in dieses hereinfahrbar ist.

In einem in der Fig. 4 nicht gezeigten Sperrzustand ist das Sperrgegenstück 34 gegenüber dem Sperrstück 33 nur verschwenkbar, aber nicht aus diesem herausfahrbar. Das heißt, in dem Sperrzustand ist die Lagerstelle 32 des Schlepphebels 30 gegenüber der Spülgutaufnahme 10 verschwenkbar, aber linear unverschieblich. Beim Anheben der Spülgutaufnahme 10 von der Ausgangsposition P_{A} in die Endposition P_{E} verdreht sich das C-förmige Sperrgegenstück 34 gegenüber dem zapfenförmigen Sperrelement 37 des Sperrstücks 33, so dass das C-förmige Sperrgegenstück 34 das zapfenförmige Element 37 umschließt. Somit ist dieses nicht mehr aus dem C-förmigen Sperrgegenstück 34 herausfahrbar.

Die Fig. 5 und 6 zeigen jeweils in einer schematischen perspektivischen Ansicht ein Verbindungselement 42 zum Verbinden des Schlepphebels 30 mit der Spülgutaufnahme 10. In der Fig. 5 ist der Schlepphebel 30 nicht gezeigt. In der Orientierung der Fig. 5 und 6 ist die nicht gezeigte Spülgutaufnahme 10 rückseitig an dem Verbindungselement 42 vorgesehen. Das Verbindungselement 42 - das insbesondere Kunststoffspritzgussbauteil ausgeführt sein kann - kann mit der Spülgutaufnahme 10 verschraubt, vernietet, verclipst oder sonst fest verbunden sein. Beidseitig an der Spülgutaufnahme 10 ist je ein derartiges Verbindungselement 42 vorgesehen. Das Verbindungselement 42 weist die Lagerstelle 32 und dazu das Sperrstück 33 (schematisch dargestellt) auf. Vorderseitig an dem Verbindungselement 42 ist eine Führung 43 vorgesehen, in der der Schlepphebel 30 zum Ende der Ausziehbewegung der unteren Spülgutaufnahme 10 geführt ist, wobei sich das Sperrstück 33 und das Sperrgegenstück 34 (noch) in dem Freigabezustand befinden. Das Sperrstück 33 ist in der Orientierung der Fig. 5 vorderseitig vorgesehen. Das Sperrstück 33 kann einstückig mit dem Verbindungselement 42 ausgebildet sein.

In der Fig. 6 ist ferner eine Sensoreinrichtung 44 (vorliegend auch als "zweite" Sensoreinrichtung bezeichnet) gezeigt, die in oder an der Lagerstelle 32 vorgesehen ist. Die Sensoreinrichtung 44 kann beispielsweise einen Hallsensor oder einen Reedsensor aufweisen. Alternativ kann die Sensoreinrichtung 44 einen Dehnmessstreifen, einen optischen Sensor, einen parameterabhängigen Widerstand einen elektrischen Schalter oder dergleichen umfassen. Wie die Fig. 6 zeigt, ist die Sensoreinrichtung 44 in den Schlepphebel 30 integriert. Eine Sensorleitung 45, beispielsweise ein Kabel, ist entlang des Schlepphebels 30 geführt und wird vorzugsweise durch die Lagerstelle 31 des Schlepphebels 30 aus dem Spülbehälter 2 herausgeführt. Beispielsweise kann die Sensorleitung 45 mittig durch einen an der Lagerstelle 31 drehbar gelagerten Lagerzapfen des Schlepphebels 30 geführt sein. Mit Hilfe der Sensorleitung 45 ist die Sensoreinrichtung 44 mit der Steuereinrichtung 25 verbunden.

An dem freien Ende 46 des Sperrstücks 33 ist ein Messobjekt integriert. Das Messobjekt 47 kann beispielsweise als Magnet, insbesondere als Permanentmagnet, ausgebildet sein.

Die Sensoreinrichtung ist dazu eingerichtet, die Präsenz des Messobjekts 47 zu detektieren. In dem Fall, dass die Sensoreinrichtung 47 als Hallsensor ausgebildet ist, detektiert dieser die magnetische Flussdichte, bzw. eine Änderung derselben. Dadurch kann detektiert werden, ob sich das Sperrstück 33 und das Sperrgegenstück 34 miteinander in Eingriff befinden bzw. die untere Beladungsebene 10 vollständig ausgezogen ist, sich also in der Ausgangsposition P_{A} (vorliegend auch als "Endlage" der Spülgutaufnahme 10 bezeichnet) befindet.

Während dem Anheben und Absenken der Spülgutaufnahme 10 verdrehen sich das Sperrstück 33 und das Sperrgegenstück 34 nur zueinander. Eine lineare Bewegung des Sperrstücks 33 gegenüber dem Sperrgegenstück 34 ist in dem Sperrzustand derselben nicht möglich.

Weiter kann an dem Schlepphebel 30 eine Verdreheinrichtung 48 angeordnet sein. Diese sorgt dafür, dass sich das Sperrgegenstück 34 gegenüber dem Schlepphebel 30 und dem Sperrstück 33 stärker verdreht, als dies durch bloßes Verstellen der unteren Spülgutaufnahme 10 aus ihrer in Fig. 1 gezeigten Ausgangsstellung P_{A} in ihre in Fig. 2 gezeigte Endposition P_{E} der Fall sein würde. Die Verdreheinrichtung 48 kann dazu um die horizontale Drehachse 35 (siehe Fig. 5) drehbar an dem Schlepphebel 30 gelagert sein. Eine freie Nase 49 derselben wird beim Anheben der unteren Spülgutaufnahme 10 aus ihrer Ausgangsposition P_{A} mithilfe eines behälterseitig und ortsfest vorgesehenen, nicht gezeigten, Betätigungselements betätigt, was zu einem Verschwenken der Nase 49 und entsprechend zu einem Verdrehen des Sperrgegenstücks 34 um das Sperrstück 33 führt.

Aufgrund des Eingriffs von Sperrstück und Sperrgegenstück 33, 34 ist während des gesamten Anhebe- und Absenkvorgangs der Spülgutaufnahme 10 sichergestellt, dass die untere Spülgutaufnahme 10 in ihrer vollständig ausgezogenen Lage verbleibt.

Fig. 7 illustriert in einem Teilschnitt im Bereich der Lagerstelle 32 eine alternative Anordnung der Sensoreinrichtung 44. Diese ist hinter der Seitenwand 8 des Spülbehälters 2, insbesondere in dem Spalt zwischen der Gehäusewand 27 und der Seitenwand 8, gegenüber dem Messobjekt 47 in der Ausgangsposition P_{A} bzw. der Endlage der unteren Spülgutaufnahme 10 angeordnet. Entsprechend kommt die Sensoreinrichtung 44 nicht mit der Spülflotte in der Spülkammer 4 in Kontakt und ist vor Korrosion gut geschützt.

Fig. 8 zeigt einen vergrößerten Ausschnitt aus Fig. 1. Gemäß einer ersten in Fig. 8 gezeigten Variante umfasst die Geschirrspülmaschine 1 eine Sensoreinrichtung 50 (vorliegend auch "erste" Sensoreinrichtung bezeichnet), welche beispielsweise als ein Reed- oder Hallsensor ausgebildet ist. Der Sensoreinrichtung 50 ist ein Messobjekt 51 zugeordnet. Das Messobjekt 51 ist beispielsweise ein Magnetelement, insbesondere aus permanentmagnetischem Material.

Eine Höhenverstelleinrichtung 52 koppelt die obere Spülgutaufnahme 11 mit der bereits einleitend erwähnten, nicht nähergezeigten Führungseinrichtung 13 (beispielsweise einer oberen Führungsschiene). Mit Hilfe der Höhenverstelleinrichtung 52 kann die obere Spülgutaufnahme 11 in ihrer Höhe verstellt werden, insbesondere um Platz für größeres Spülgut oberhalb oder unterhalb derselben zu schaffen. Für das Verstellen weist die Höhenverstelleinrichtung 52 einen manuell betätigbaren Hebel 53a auf. Ferner umfasst die Höhenverstelleinrichtung 52 einen in der vertikalen Richtung Z während des Betriebs der Geschirrspülmaschine 1, insbesondere auch bei der Höhenverstellung, stationären Abschnitt 53b. Gleichwohl bewegt sich der Abschnitt 53b in der horizontalen Richtung X mit der oberen Spülgutaufnahme 11 mit, wenn diese aus dem Spülbehälter 2 heraus und in diesen hinein verlagert wird.

Das Messobjekt 51 ist gemäß der ersten Variante vorteilhaft an dem Abschnitt 53b befestigt. Das von der Sensoreinrichtung 50 erzeugte Sensorsignal ist somit von einer Höhenverstellung der oberen Spülgutaufnahme 11 unabhängig. Aus dem Sensorsignal kann die Steuereinrichtung 25 auf die X-Position der oberen Spülgutaufnahme 11 schließen, insbesondere ob sich diese in ihrer hinteren Endlage, d.h. in ihrer vollständig in den Spülbehälter 2 eingeschobenen Position, befindet.

Gemäß einer zweiten Variante ist eine Sensoreinrichtung 50' (ebenfalls als "zweite" Sensoreinrichtung vorliegend bezeichnet) vorgesehen. Dieser sind mehrere Messobjekte 51' zugeordnet. Diese sind direkt an der oberen Spülgutaufnahme 11 befestigt und folgen daher deren Bewegung in der X- und Z-Richtung. Aus der mit Hilfe der Sensoreinrichtung 50' erfassten Anordnung der Messobjekte 51' kann die Steuereinrichtung 25 auf die X- und Z-Position der oberen Spülgutaufnahme 10 schließen. Beispielsweise stoppt die Steuereinrichtung 25 die Aufwärtsbewegung der unteren Spülgutaufnahme 10 dann, wenn sich diese in Z-Richtung auf gleicher Höhe mit und in X-Richtung vor der oberen Spülgutaufnahme 11 befindet, um eine Kollision insbesondere der Schwenkarme 18, 19 mit den Führungsschienen der oberen Spülgutaufnahme 11 zu vermeiden.

Die Sensoreinrichtungen 50, 50' können mit Hilfe von Kabeln 54, 54' mit der Steuereinrichtung 25 signaltechnisch gekoppelt sein. Weiter können die Sensoreinrichtungen 50, 50' hinter der Rückwand 7 oder einer der Seitenwände 8, 9 angeordnet sein, um diese vor Korrosion zu schützen. Dabei sind die Sensoreinrichtungen 50, 50' bevorzugt in etwa gegenüberliegend ihrer jeweils zugeordneten Messobjekte 51, 51' in der Endlage der oberen Spülgutaufnahme 11 angeordnet.

Schließlich zeigt Fig. 9 schematisch eine mögliche Ausführungsform einer Schaltung der Geschirrspülmaschine 1.

Mittels Betätigung einer Eingabeeinrichtung 55, beispielsweise eines mechanischen Tasters oder eines Touchscreens, teilt der Benutzer der Steuereinrichtung 25 mit, dass eine Anhebung der unteren Spülgutaufnahme 10 gewünscht ist. In anderen Ausführungsformen kann die Eingabeeinrichtung 55 dergestalt ausgeführt sein, dass sie eine Betätigungskraft Fₓ (siehe Fig. 1) erfasst, welche der Benutzer auf die untere Spülgutaufnahme 10 bzw. deren Handgriff 12 in der (positiven) X-Richtung aufbringt.

Die Eingabeeinrichtung 55 übermittelt der Steuereinrichtung 25 ein entsprechendes Signal. Anschließend überprüft die Steuereinrichtung 25, ob die mittels der Sensoreinrichtungen 44, 50, 50' erfasste X- und ggf. Z-Position der oberen Spülgutaufnahme 11 und die erfasste X-Position der unteren Spülgutaufnahme 10 auf der Steuereinrichtung 25 bzw. einem Speicher derselben hinterlegte Freigabebedingungen erfüllen. Die Freigabebedingungen können beispielsweise in Form eines erlaubten Maximalabstands zwischen der jeweiligen Sensoreinrichtung 44, 50, 50' und ihrem jeweils zugeordneten Messobjekt (oder Messobjekten) 46 bzw. 51, 51' hinterlegt sein. Insbesondere ist als Freigabebedingung für die obere Spülgutaufnahme 11 hinterlegt, dass diese sich in ihrer eingeschobenen Endlage befindet. Für die untere Spülgutaufnahme 10 ist bevorzugt als Freigabebedingung hinterlegt, dass diese sich in ihrer unteren, ausgezogenen Endlage (entsprechend der Ausgangsposition P_{A}) befindet.

Sind die Freigabebedingungen sämtlich erfüllt, steuert die Steuereinrichtung 25 die Antriebseinrichtung 24 an, welche sodann die untere Spülgutaufnahme 10 anhebt. Andernfalls gibt die Steuereinrichtung 25 einen Warnton über eine Ausgabeeinrichtung 57 in Form eines Lautsprechers an den Benutzer aus. Zusätzlich oder alternativ kann dem Benutzer über eine optische Ausgabeeinrichtung 56 in Form einer LED oder eines Displays ein Warnhinweis gegeben werden. Beispielsweise kann die LED aufleuchten oder ihre Farbe ändern. Bevorzugt ist die optische Ausgabeeinrichtung 56 derart benachbart zu der Eingabeeinrichtung 55 angeordnet, dass beide im Blickfeld B des die Eingabe tätigenden Benutzers (ein Auge ist schematisch angedeutet) liegen.

Obwohl die vorliegende Erfindung anhand von Ausführungsbeispielen beschrieben wurde, ist sie vielfältig modifizierbar.

### Verwendete Bezugszeichen:

- 1: Geschirrspülmaschine
- 2: Spülbehälter
- 3: Tür
- 4: Spülkammer
- 5: Boden
- 6: Decke
- 7: Rückwand
- 8: Seitenwand
- 9: Seitenwand
- 10: Spülgutaufnahme
- 10a: Rückseite
- 10b: Oberseite
- 11: Spülgutaufnahme
- 11a: Vorderseite
- 11b: Unterseite
- 12: Handgriff
- 13: Führungseinrichtung
- 14: Führungsschiene
- 15: Führungsschiene
- 16: Laufschiene
- 18: Schwenkarm
- 19: Schwenkarm
- 20: Lagerstelle
- 21: Lagerstelle
- 22: Lagerstelle
- 23: Lagerstelle
- 24: Antriebseinrichtung
- 25: Steuereinrichtung
- 26: Steuerleitung
- 27: Seitenwand
- 28: Gehäuse
- 29: Abtriebswelle
- 30: Schlepphebel
- 31: Lagerstelle
- 32: Lagerstelle
- 33: Sperrstück
- 34: Sperrgegenstück
- 35: Drehachse
- 36: Öffnung
- 37: Sperrelement
- 38: Rückseite
- 39: Vorderseite
- 40: Einführschräge
- 41: Einführschräge
- 42: Verbindungselement
- 43: Führung
- 44: Sensoreinrichtung
- 45: Sensorleitung
- 46: Ende
- 47: Messobjekt
- 48: Verdreheinrichtung
- 49: Nase
- 50, 50': Sensoreinrichtung
- 51, 51': Messobjekt
- 52: Höhenverstelleinrichtung
- 53a: Hebel
- 53b: stationärer Abschnitt

- A: Auszugsrichtung
- B: Blickfeld
- E: Einschubrichtung
- F_{X}: Kraft
- P_{A}: Ausgangsposition
- P_{E}: Endposition
- X, Z: Achsen bzw. Richtungen

## Patentansprüche

1. Haushaltsgeschirrspülmaschine (1) mit einer unteren und einer oberen Spülgutaufnahme (10, 11), einer ersten Sensoreinrichtung (50, 50') zum Erfassen einer Position der oberen Spülgutaufnahme (11), einer Antriebseinrichtung (24) und einer Steuereinrichtung (25), welche dazu eingerichtet ist, in Abhängigkeit von der erfassten Position der oberen Spülgutaufnahme (11) die Antriebseinrichtung (24) zum Anheben der unteren Spülgutaufnahme (10) anzusteuern, ferner mit einer Führungseinrichtung (13), entlang derer die obere Spülgutaufnahme (11) in den Spülbehälter (2) in linearer, horizontaler Richtung hinein und aus diesem heraus verlagerbar ist, **dadurch gekennzeichnet, dass** ein der ersten Sensoreinrichtung (50, 50') zugeordnetes Messobjekt (51, 51') an der oberen Spülgutaufnahme (11) in der linearen, horizontalen Richtung fest angebracht ist, wobei die erste Sensoreinrichtung (50, 50') mit dem Messobjekt (51, 51') zusammenwirkt, um die Position der oberen Spülgutaufnahme (10, 11) zu bestimmen, weiterhin **gekennzeichnet durch** eine Höhenverstelleinrichtung (52), mit Hilfe derer die obere Spülgutaufnahme (11) in vertikaler Richtung gegenüber der Führungseinrichtung (13) verstellbar ist, wobei die Höhenverstelleinrichtung (52) einen in der vertikalen Richtung stationären Abschnitt (53b) aufweist, an welchem das Messobjekt (51) der ersten Sensoreinrichtung (50') angebracht ist.

2. Haushaltsgeschirrspülmaschine nach Anspruch 1, **gekennzeichnet durch** eine zweite Sensorreinrichtung (44) zum Erfassen einer Position der unteren Spülgutaufnahme (10), wobei die Steuereinrichtung (25) dazu eingerichtet ist, die Antriebseinrichtung (24) zum Anheben der unteren Spülgutaufnahme (10) in Abhängigkeit von der erfassten Position der unteren und oberen Spülgutaufnahme (10, 11) anzusteuern.

3. Haushaltsgeschirrspülmaschine nach Anspruch 1 oder 2, **dadurch gekennzeichnet, dass** die Steuereinrichtung (25) dazu eingerichtet ist, die erfasste Position der oberen Spülgutaufnahme (11) mit einer ersten Freigabebedingung und/oder die erfasste Position der unteren Spülgutaufnahme (10) mit einer zweiten Freigabebedingung zu vergleichen, und die Antriebseinrichtung (24) zum Anheben der unteren Spülgutaufnahme (10) nur dann anzusteuern, wenn die erste beziehungsweise zweite Freigabebedingung erfüllt ist.

4. Haushaltsgeschirrspülmaschine nach Anspruch 3, **gekennzeichnet durch** einen Spülbehälter (2), wobei die erste Freigabedingung erfüllt ist, wenn sich die obere Spülgutaufnahme (11) in einer Endlage befindet, in welcher diese in den Spülbehälter (2) eingeschoben ist.

5. Haushaltsgeschirrspülmaschine nach Anspruch 4, **dadurch gekennzeichnet, dass** die zweite Freigabebedingung erfüllt ist, wenn sich die untere Spülgutaufnahme (10) in einer Endlage befindet, in welcher sie zumindest teilweise aus dem Spülbehälter (2) herausgezogen ist.

6. Haushaltsgeschirrspülmaschine nach Anspruch 5, **gekennzeichnet durch** eine Führungseinrichtung (13), entlang derer die untere Spülgutaufnahme (10) in den Spülbehälter (2) in linearer, horizontaler Richtung hinein und aus diesem heraus verlagerbar ist, zumindest einen mit Hilfe der Antriebseinrichtung (24) angetriebenen Schwenkarm (20, 21), welcher einerseits an der Führungseinrichtung (13) und andererseits an dem Spülbehälter (2) angelenkt ist, und einen Schlepphebel (30), welcher einerseits an dem Spülbehälter (2) angelenkt und andererseits mit der unteren Spülgutaufnahme (10) in deren Endlage in Eingriff bringbar ist, um während des Anhebens derselben mit Hilfe der Antriebseinrichtung (24) die Bewegung der unteren Spülgutaufnahme (10) in der linearen, horizontalen Richtung zu steuern, und/oder **dadurch gekennzeichnet, dass** der Schlepphebel (30) ein mit einem an der unteren Spülgutaufnahme (10) angeordneten Sperrstück (33) in Eingriff bringbares Sperrgegenstück (34) aufweist, wobei das Sperrstück (33) und Sperrgegenstück (34) während des Anhebens der unteren Spülgutaufnahme (10) derart gegeneinander verdreht sind, dass ein Verlagern der unteren Spülgutaufnahme (10) gegenüber dem Schlepphebel (30) in der linearen Richtung gesperrt ist.

7. Haushaltsgeschirrspülmaschine nach einem der Ansprüche 1 bis 6, **dadurch gekennzeichnet, dass** das Erfassen der Position der oberen Spülgutaufnahme (11) ein Erfassen von deren Position in horizontaler Richtung (X) und vertikaler Richtung (Z) aufweist und dass die Steuereinrichtung (25) dazu eingerichtet ist, in Abhängigkeit von der erfassten Position der oberen Spülgutaufnahme (11) in horizontaler und vertikaler Richtung die Antriebseinrichtung (24) zum Anheben der unteren Spülgutaufnahme (10) anzusteuern.

8. Haushaltsgeschirrspülmaschine nach Anspruch 7, **dadurch gekennzeichnet, dass** ein weiteres Messobjekt (51') einer weiteren Sensoreinrichtung (50') auch in vertikaler Richtung an der oberen Spülgutaufnahme (11) fest angebracht ist.

9. Haushaltsgeschirrspülmaschine nach einem der Ansprüche 2 bis 8, **gekennzeichnet durch** eine Führungseinrichtung (13), entlang derer die untere Spülgutaufnahme (10) in den Spülbehälter (2) in linearer, horizontaler Richtung hinein und aus diesem heraus verlagerbar ist, wobei ein der zweiten Sensoreinrichtung (44) zugeordnetes Messobjekt (47) an der unteren Spülgutaufnahme (10) in der linearen, horizontaler Richtung fest angebracht ist.

10. Haushaltsgeschirrspülmaschine nach Anspruch 2, **dadurch gekennzeichnet, dass** das der zweiten Sensoreinrichtung (44) zugeordnete Messobjekt (47) an dem Sperrstück (33) befestigt ist.

11. Haushaltsgeschirrspülmaschine nach einem der Ansprüche 1 bis 9, **gekennzeichnet durch** einen Spülbehälter (2) mit einer Wandung (7, 8, 9), an oder hinter welcher die erste und/oder zweite Sensoreinrichtung (50, 50'; 44) angebracht ist, und/oder **dadurch gekennzeichnet, dass** der Schlepphebel (30) die zweite Sensoreinrichtung (44) aufweist.

12. Haushaltsgeschirrspülmaschine nach einem der Ansprüche 3 bis 11, **gekennzeichnet durch** eine Eingabeeinrichtung (55) zum Erfassen einer Eingabe eines Benutzers und eine Ausgabeeinrichtung (56, 57) zum Ausgeben einer Ausgabe an einen Benutzer, wobei die Steuereinrichtung (25) dazu eingerichtet ist, bei der erfassten Eingabe und erfüllter erster und/oder zweiter Freigabebedingung die Antriebseinrichtung (24) zum Anheben der unteren Spülgutaufnahme (10) anzusteuern und bei der erfassten Eingabe und nicht-erfüllter erster und/oder zweiter Freigabebedingung die Ausgabeeinrichtung (56, 57) zum Ausgeben der Ausgabe an den Benutzer anzusteuern.

13. Haushaltsgeschirrspülmaschine nach Anspruch 12, **dadurch gekennzeichnet, dass** die Ausgabe eine akustische, optische oder haptische Information umfasst und/oder dass die Eingabeeinrichtung (55) die Eingabe haptisch erfasst und die Ausgabeeinrichtung (56, 57) die Ausgabe optisch ausgibt, wobei die Eingabeeinrichtung (55) und die Ausgabeeinrichtung (56, 57) benachbart zueinander angeordnet sind.

## Claims

1. Household dishwasher (1) comprising a lower and an upper receptacle for items to be washed (10, 11), a first sensor facility (50, 50') for detecting a position of the upper receptacle for items to be washed (11), a drive facility (24) and a control facility (25), which is configured to actuate the drive facility (24) to raise the lower receptacle for items to be washed (10) as a function of the detected position of the upper receptacle for items to be washed (11), further comprising a guide facility (13), along which the upper receptacle for items to be washed (11) is able to be displaced inwardly in a linear, horizontal direction and out therefrom, **characterised in that**
a measuring object (51, 51') assigned to the first sensor facility (50, 50') is attached to the upper receptacle for items to be washed (11) in a fixed manner in the linear, horizontal direction, wherein the first sensor facility (50, 50') interacts with the measuring object (51, 51') in order to determine the position of the upper receptacle for items to be washed (10, 11), furthermore **characterised by** a height adjustment facility (52), with the aid of which the upper receptacle for items to be washed (11) is able to be adjusted in the vertical direction in relation to the guide facility (13), wherein the height adjustment facility (52) has a section (53b) which is stationary in the vertical direction, to which the measuring object (51) of the first sensor facility (50') is attached.

2. Household dishwasher according to claim 1, **characterised by** a second sensor facility (44) for detecting a position of the lower receptacle for items to be washed (10), wherein the control facility (25) is configured to actuate the drive facility (24) to raise the lower receptacle for items to be washed (10) as a function of the detected position of the lower and upper receptacle for items to be washed (10, 11).

3. Household dishwasher according to claim 1 or 2, **characterised in that** the control facility (25) is configured to compare the detected position of the upper receptacle for items to be washed (11) with a first release condition and/or to compare the detected position of the lower receptacle for items to be washed (10) with a second release condition, and to only actuate the drive facility (24) to raise the lower receptacle for items to be washed (10) when the first or second release condition is met.

4. Household dishwasher according to claim 3, **characterised by** a dishwasher cavity (2), wherein the first release condition is met when the upper receptacle for items to be washed (11) is situated in an end position, in which it is inserted into the dishwasher cavity (2).

5. Household dishwasher according to claim 4, **characterised in that** the second release condition is met when the lower receptacle for items to be washed (10) is situated in an end position, in which it is at least partially pulled out from the dishwasher cavity (2).

6. Household dishwasher according to claim 5, **characterised by** a guide facility (13), along which the lower receptacle for items to be washed (10) is able to be displaced into the dishwasher cavity (2) in the linear, horizontal direction and out therefrom, at least one pivot arm (20, 21) driven with the aid of the drive facility (24), which is hinged to the guide facility (13) at one end and to the dishwasher cavity (2) at the other, and a drag lever (30) which is hinged to the dishwasher cavity (2) at one end and is able to be brought into engagement with the lower receptacle for items to be washed (10) in the end position thereof, in order to control the movement of the lower receptacle for items to be washed (10) in the linear, horizontal direction during the raising thereof with the aid of the drive facility (24), and/or **characterised in that** the drag lever (30) has a mating locking piece (34) which is able to be brought into engagement with a locking piece (33) arranged on the lower receptacle for items to be washed (10), wherein the locking piece (33) and mating locking piece (34) are skewed in relation to one another during the raising of the lower receptacle for items to be washed (10) in such a way that a displacement of the lower receptacle for items to be washed (10) in relation to the drag lever (30) is blocked in the linear direction.

7. Household dishwasher according to one of claims 1 to 6, **characterised in that** the detecting of the position of the upper receptacle for items to be washed (11) features a detecting of the position thereof in the horizontal direction (X) and vertical direction (Z), and that the control facility (25) is configured to actuate the drive facility (24) to raise the lower receptacle for items to be washed (10) as a function of the detected position of the upper receptacle for items to be washed (11) in the horizontal and vertical direction.

8. Household dishwasher according to claim 7, **characterised in that** a further measuring object (51') of a further sensor facility (50') is also attached to the upper receptacle for items to be washed (11) in a fixed manner in the vertical direction.

9. Household dishwasher according to one of claims 2 to 8, **characterised by** a guide facility (13), along which the lower receptacle for items to be washed (10) is able to be displaced into the dishwasher cavity (2) in the linear, horizontal direction and out therefrom, wherein a measuring object (47) assigned to the second sensor facility (44) is attached to the lower receptacle for items to be washed (10) in a fixed manner in the linear, horizontal direction.

10. Household dishwasher according to claim 2, **characterised in that** the measuring object (47) assigned to the second sensor facility (44) is fastened to the locking piece (33).

11. Household dishwasher according to one of claims 1 to 9, **characterised by** a dishwasher cavity (2) with a wall (7, 8, 9), to which or behind which the first and/or second sensor facility (50, 50'; 44) is attached, and/or **characterised in that** the drag lever (30) has the second sensor facility (44).

12. Household dishwasher according to one of claims 3 to 11, **characterised by** an input facility (55) for detecting an input of a user and an output facility (56, 57) for outputting an output to a user, wherein the control facility (25) is configured to actuate the drive facility (24) to raise the lower receptacle for items to be washed (10) when the input is detected and the first and/or second release condition has been met, and to actuate the output facility (56, 57) to output the output to a user when the input is detected and the first and/or second release condition has not been met.

13. Household dishwasher according to claim 12, **characterised in that** the output comprises an item of acoustic, optical or haptic information and/or that the input facility (55) detects the input haptically and the output facility (56, 57) outputs the output optically, wherein the input facility (55) and the output facility (56, 57) are arranged adjacent one another.

## Revendications

1. Lave-vaisselle domestique (1) avec un panier pour articles à laver inférieur et un panier pour articles à laver supérieur (10, 11), un premier dispositif de détection (50, 50') destiné à saisir une position du panier pour articles à laver supérieur (11), un dispositif d'entraînement (24) et un dispositif de commande (25), qui est conçu pour commander, en fonction de la position saisie du panier pour articles à laver supérieur (11), le dispositif d'entraînement (24) destiné à lever le panier pour articles à laver inférieur (10), avec en outre un dispositif de guidage (13), le long duquel le panier pour articles à laver supérieur (11) peut être déplacé dans la cuve de lavage (2) dans la direction horizontale linéaire et enlevé de celle-ci, **caractérisé en ce qu'**un objet de mesure (51, 51') associé au premier dispositif de détection (50, 50') est mis en place de manière fixe au niveau du panier pour articles à laver supérieur (11) dans la direction horizontale linéaire, dans lequel le premier dispositif de détection (50, 50') coopère avec l'objet de mesure (51, 51') pour déterminer la position du panier pour articles à laver supérieur (10, 11), **caractérisé en outre par** un dispositif de réglage en hauteur (52), à l'aide duquel le panier pour articles à laver supérieur (11) est réglable dans la direction verticale par rapport au dispositif de guidage (13), dans lequel le dispositif de réglage en hauteur (52) présente une section (53b) stationnaire dans la direction verticale, section au niveau de laquelle l'objet de mesure (51) du premier dispositif de détection (50') est mis en place.

2. Lave-vaisselle domestique selon la revendication 1, **caractérisé par** un second dispositif de détection (44) destiné à saisir une position du panier pour articles à laver inférieur (10), dans lequel le dispositif de commande (25) est conçu pour commander le dispositif d'entraînement (24) destiné à lever le panier pour articles à laver inférieur (10) en fonction de la position saisie du panier pour articles à laver inférieur et du panier pour articles à laver supérieur (10, 11).

3. Lave-vaisselle domestique selon la revendication 1 ou 2, **caractérisé en ce que** le dispositif de commande (25) est conçu pour comparer la position saisie du panier pour articles à laver supérieur (11) avec une première condition de libération et/ou la position saisie du panier pour articles à laver inférieur (10) avec une seconde condition de libération et pour commander le dispositif d'entraînement (24) destiné à lever le panier pour articles à laver inférieur (10) uniquement lorsque la première respectivement la seconde condition de libération est remplie.

4. Lave-vaisselle domestique selon la revendication 3, **caractérisé par** une cuve de lavage (2), dans lequel la première condition de libération est remplie lorsque le panier pour articles à laver supérieur (11) se trouve dans une position finale dans laquelle il est introduit dans la cuve de lavage (2).

5. Lave-vaisselle domestique selon la revendication 4, **caractérisé en ce que** la seconde condition de libération est remplie lorsque le panier pour articles à laver inférieur (10) se trouve dans une position finale dans laquelle il est retiré au moins partiellement de la cuve de lavage (2).

6. Lave-vaisselle domestique selon la revendication 5, **caractérisé par** un dispositif de guidage (13), le long duquel le panier pour articles à laver inférieur (10) peut être déplacé dans la cuve de lavage (2) dans la direction horizontale linéaire et enlevé de celle-ci, au moins un bras pivotant (20, 21) entraîné à l'aide du dispositif d'entraînement (24), lequel bras pivotant est articulé d'une part au niveau du dispositif de guidage (13) et d'autre part au niveau de la cuve de lavage (2), et un culbuteur (30), lequel est articulé d'une part au niveau de la cuve de lavage (2) et peut être mis en prise d'autre part avec le panier pour articles à laver inférieur (10) dans la position finale de celui-ci, pour commander pendant le levage de celui-ci avec l'aide du dispositif d'entraînement (24) le mouvement du panier pour articles à laver inférieur (10) dans la direction horizontale linéaire, et/ou **caractérisé en ce que** le culbuteur (30) présente une pièce de blocage complémentaire (34) pouvant être mise en prise avec une pièce de blocage (33) disposée au niveau du panier pour articles à laver inférieur (10), dans lequel la pièce de blocage (33) et la pièce de blocage complémentaire (34) sont déformées l'une par rapport à l'autre pendant le levage du panier pour articles à laver inférieur (10) de telle sorte qu'un déplacement du panier pour articles à laver inférieur (10) par rapport au culbuteur (30) est bloqué dans la direction linéaire.

7. Lave-vaisselle domestique selon l'une des revendications 1 à 6, **caractérisé en ce que** la saisie de la position du panier pour articles à laver supérieur (11) présente une saisie de la position de celui-ci dans la direction horizontale (X) et la direction verticale (Z) et **en ce que** le dispositif de commande (25) est conçu pour commander en fonction de la position saisie du panier pour articles à laver supérieur (11) dans la direction horizontale et la direction verticale le dispositif d'entraînement (24) destiné à lever le panier pour articles à laver inférieur (10).

8. Lave-vaisselle domestique selon la revendication 7, **caractérisé en ce qu'**un autre objet de mesure (51') d'un autre dispositif de détection (50') est également mis en place de manière fixe dans la direction verticale au niveau du panier pour articles à laver supérieur (11).

9. Lave-vaisselle domestique selon l'une des revendications 2 à 8, **caractérisé par** un dispositif de guidage (13) le long duquel le panier pour articles à laver inférieur (10) peut être déplacé dans la cuve de lavage (2) dans la direction horizontale linéaire et enlevé de celle-ci, dans lequel un objet de mesure (47) associé au second dispositif de détection (44) est mis en place de manière fixe au niveau du panier pour articles à laver inférieur (10) dans la direction horizontale linéaire.

10. Lave-vaisselle domestique selon la revendication 2, **caractérisé en ce que** l'objet de mesure (47) associé au second dispositif de détection (44) est fixé à la pièce de blocage (33).

11. Lave-vaisselle domestique selon l'une des revendications 1 à 9, **caractérisé par** une cuve de lavage (2) avec une paroi (7, 8, 9), au niveau de ou derrière laquelle le premier et/ou le second dispositif de détection (50, 50' ; 44) sont mis en place, et/ou **caractérisé en ce que** le culbuteur (30) présente le second dispositif de détection (44).

12. Lave-vaisselle domestique selon l'une des revendications 3 à 11, **caractérisé par** un dispositif d'entrée (55) destiné à la saisie d'une entrée d'un utilisateur et un dispositif de sortie (56, 57) destiné à l'émission d'une sortie à un utilisateur, dans lequel le dispositif de commande (25) est conçu pour commander lors d'une entrée saisie et d'une première et/ou d'une seconde condition de libération remplies le dispositif d'entraînement (24) destiné à lever le panier pour articles à laver inférieur (10) et pour commander lors de l'entrée saisie et d'une première et/ou d'une seconde condition de libération non remplies le dispositif de sortie (56, 57) destiné à émettre la sortie à l'utilisateur.

13. Lave-vaisselle domestique selon la revendication 12, **caractérisé en ce que** la sortie comprend une information acoustique, optique ou tactile et/ou **en ce que** le dispositif d'entrée (55) saisit l'entrée de manière tactile et le dispositif de sortie (56, 57) émet la sortie de manière optique, dans lequel le dispositif d'entrée (55) et le dispositif de sortie (56, 57) sont disposés de manière adjacente l'un par rapport à l'autre.
